# EUROPÄISCHE PATENTSCHRIFT

(11) **EP 0 872 857 B1**
(45) Veröffentlichungstag und Bekanntmachung des Hinweises auf die Patenterteilung: **12.03.2003**
(21) Anmeldenummer: 98105058.6
(22) Anmeldetag: 20.03.1998
(51) Int. Cl.: H01F 7/16

(54) **Elektromagnet zur Betätigung des Stellglieds eines Ventils**
Electromagnet for operating a valve actuator
Electro-aimant pour la commande d'un actionneur d'une soupape

(30) Priorität: 19.04.1997 DE 19716540
(43) Veröffentlichungstag der Anmeldung: 21.10.1998
(73) Patentinhaber: ROBERT BOSCH GMBH, 70442 Stuttgart (DE)
(72) Erfinder: Zumbraegel, Joachim, 71735 Eberdingen (DE); Leutner, Volkmar, 71292 Friolzheim (DE)

(56) Entgegenhaltungen:
- EP-A- 0 384 206
- WO-A-91/06110
- US-A- 5 621 293
- PATENT ABSTRACTS OF JAPAN vol. 014, no. 033 (M-923), 22. Januar 1990 & JP 01 269768 A (TOKYO KEIKI CO LTD), 27. Oktober 1989

## Beschreibung

Die Erfindung geht aus von einem Elektromagnet zur Betätigung des Stellglieds eines Ventils nach der im Oberbegriff des Anspruchs 1 näher angegebenen Gattung.

Es ist bereits ein solcher Elektromagnet zur Betätigung des Steuerschiebers eines Wegeventils aus der DE 36 05 216 C2 bekannt, der als Tauchankermagnet mit einem Druckrohr ausgeführt ist. Bei diesem Elektromagnet ist außerhalb des Druckrohrs in den magnetischen Kreis über die Flußleitteile ein Sensorelement geschaltet, das die Größe des Magnetflusses mißt, um davon abhängig den Erregerstrom der Spule im Elektromagnet zu steuern und somit verschiedene Anzugskräfte bzw. Ankerstellungen zu erreichen. Mit einem solchen Elektromagnet mit dem magnetflußmessenden Sensorelement lassen sich im Betrieb eine Vielzahl von Vorteilen erreichen. Von Nachteil bei diesem Tauchanker-Elektromagnet ist jedoch, daß er nur für eine einfach wirkende Funktion ausgeführt ist und sich nicht zur Steuerung eines Wegeventils mit drei oder mehr Schaltstellungen eignet. Für die Betätigung eines 3-Stellungsventils werden normalerweise zwei derartige Elektromagnete verwendet, so daß sich der Aufwand für zwei derartige Sensorelemente, deren Montage, deren Auswerteelektronik und deren Verkabelung erheblich steigert. Obwohl bei solchen Elektromagneten die Bauart mit Druckrohr vorteilhaft ist, sind auch Anwendungsfälle möglich, die kein derartiges Druckrohr erfordern.

Ferner ist aus der DE-OS 2 109 770 ein 4/3-Wegeventil in Kompaktbauweise bekannt, das einen Doppelhubmagnet als Antrieb aufweist. Bei diesem Doppelhubmagnet ist dessen Anker über einen Querstift mit einem stößelartigen, hohlen, längsbeweglichen Steuerschieber verbunden, der durch eine Rückstelleinrichtung mit zwei gegensinnig wirkenden Federn in einer Mittelstellung zentriert ist und durch den Doppelhubmagnet nach beiden Seiten in Arbeitsstellungen auslenkbar ist. Der Anker ist hier längsbeweglich im Inneren eines Ankerrohrs gelagert, an dessen Außenumfang die magnetflußleitenden Teile des Gehäuses anliegen. Dabei weist das Gehäuse ein ringscheibenförmiges Jochteil auf, das zwischen den zwei eng aneinanderliegenden Spulen liegt und das in die Magnetkreise beider Spulen des Doppelhubmagneten geschaltet ist. Von Nachteil ist hier, daß kein Sensorelement zur Magnetflußerfassung vorliegt, so daß auch die Bestromung der beiden Spulen im Doppelhubmagnet nicht davon abhängig beeinflußbar ist.

Ferner ist aus der DE 41 05 705 A1 eine Ventileinrichtung bekannt, bei der das zum Steuern des Druckmittels dienende Stellglied einen Permanentmagneten trägt und über einen zugeordneten Feldsensor bzw. Hallgenerator die Lage des Stellglieds abgefragt bzw. über den Elektromagnet geregelt werden kann. Der Einbau des Sensors in druckmittelgefüllten Räumen des Ventils sowie die Verkabelung mit der Steuerelektronik des Elektromagneten erhöht den Bauaufwand und macht anfällig gegen Betriebsstörungen.

### Vorteile der Erfindung

Der erfindungsgemäße Elektromagnet zur Betätigung des Stellglieds eines Ventils mit den kennzeichnenden Merkmalen des Hauptanspruchs hat demgegenüber den Vorteil, daß er bei der Betätigung eines Ventils mit einem drei Stellungen aufweisenden Stellglied mit einem einzigen Sensorelement auskommt. Dies ermöglicht eine besonders einfache und kostengünstige Bauweise, da sich der Aufwand für Sensor, dessen Montage, die Auswerteelektronik und die Verkabelung erheblich verringert. Trotzdem können dabei die grundsätzlichen Vorteile einer Flußmessung im Magnetkreis und damit die Möglichkeit der Flußregelung voll ausgenutzt werden. So kann die Hubarbeit des Elektromagneten optimal ausgenutzt werden. Ferner läßt sich eine kontrollierte Übererregung der Magnetkreise mit zeitoptimaler Stromabsenkung erreichen, wodurch sich einerseits die Stellzeiten des Ventils verkürzen lassen, in Schaltstellungen Energieeinsparungen erzielbar sind und die hydraulische Schaltleistung insgesamt verbessert werden kann. Ferner ist es möglich, die Änderung des Sensorsignals über den Magnethub zur Generierung eines Wegsignals für das Stellglied zu nutzen. Weiterhin ist es möglich, die Stärke des magnetischen Feldes durch Kombination der Polform und der Flußregelung zu beeinflussen. Der Elektromagnet mit Flußregelung läßt sich platzsparend und kostengünstig realisieren.

Durch die in den Unteransprüchen aufgeführten Maßnahmen sind vorteilhafte Weiterbildungen und Verbesserungen des im Hauptanspruch angegebenen Elektromagneten möglich. Besonders vorteilhaft ist es, wenn gemäß Anspruch 2 der Elektromagnet als Tauchanker-Magnet mit zugehörigem Druckrohr ausgeführt wird. Weitere zweckmäßige Ausgestaltungen ergeben sich aus den übrigen Ansprüchen, der Beschreibung sowie der Zeichnung.

### Zeichnung

Ein Ausführungsbeispiel der Erfindung ist in der Zeichnung dargestellt und in der nachfolgenden Beschreibung näher erläutert. Die einzige Figur zeigt einen Längsschnitt durch einen Doppelhubmagneten mit angebautem Wegeventil in vereinfachter Darstellung.

### Beschreibung des Ausführungsbeispiels

Die Figur 1 zeigt einen Längsschnitt durch einen Doppelhubmagneten 10 in vereinfachter Darstellung, der an ein übliches 4/3-Wegeventil 11 angebaut ist. Der Doppelhubmagnet 10 ist hier als ein Tauchanker-Elektromagnet ausgeführt, dessen Gehäuse 12 ein Druckrohr 13 aufweist, das stirnseitig in das Ventilgehäuse 14 des Wegeventils 11 eingeschraubt ist.

Das Druckrohr 13 ist in an sich bekannter Weise einstückig ausgebildet und besteht aus einem ein Befestigungsgewinde 15 tragenden, zylindrischen Innenjochteil 16, an den nacheinander ein erster Zwischenring 17, ein mittlerer Rohrabschnitt 18, ein zweiter Zwischenring 19 und ein äußerer Rohrabschnitt 20 anschließen. Während die beiden Zwischenringe 17, 19 aus nicht magnetischem Material bestehen, sind die übrigen Teile des Druckrohrs 13 aus magnetisch leitendem Material hergestellt. Im Bereich des äußeren Rohrabschnitts 20 ist das Druckrohr 13 durch ein zylindrisches Außenjoch 21 verschlossen, wodurch im Druckrohr 13 ein Innenraum 22 gebildet ist, der einen Anker 23 aufnimmt. Der Anker 23 ist über einen Querstift 24 auf einem axial verlaufenden Stößel 25 fixiert, der im Innenjochteil 16 und im Außenjochteil 21 beweglich gelagert ist.

Auf dem Außenumfang des Druckrohrs 13 sind hintereinander eine erste Spule 26 sowie eine zweite Spule 27 des Elektromagneten angeordnet, wobei die räumlich eng beieinanderliegenden Spulen 26, 27 durch eine ringförmige Flußleitscheibe 28 voneinander getrennt sind. Auf der dem Wegeventil 11 zugewandten Stirnseite der ersten Spule 26 ist als Teil des Gehäuses 12 eine erste, ringförmige Abschlußplatte 29 angeordnet, während auf der entgegengesetzt liegenden Stirnseite der zweiten Spule 27, die nach außen gewandt ist, eine zweite Abschlußplatte 31 anliegt. Beide Spulen 26, 27 sowie beide Abschlußplatten 29, 31 sowie die Flußleitscheibe 28 sind von einem zylindrischen Rohrteil 32 umgeben, das ebenfalls ein Teil des Gehäuses 12 darstellt und aus magnetisch leitendem Material besteht, um die Magnetkreise für die beiden Spulen 26 und 27 zu schließen.

Das Außenjochteil 21 ist in nicht näher gezeichneter Weise im Druckrohr 13 befestigt und trägt eine Ringmutter 33, welche das freie Ende des Druckrohrs 13 übergreift und die beiden Spulen 26, 27 des Elektromagneten am Ventilgehäuse 14 anliegend hält.

In der radialen Ebene der Flußleitscheibe 28 ist an deren Innendurchmesser eine Aussparung ausgebildet, in der ein Sensorelement 34 liegt. Das Sensorelement 34 liegt unmittelbar am Außendurchmesser des Druckrohrs 13, insbesondere des mittleren Rohrabschnitts 18 an und liegt somit in einer Stelle, die den Magnetkreisen beider Spulen 26 bzw. 27 zugeordnet ist. Das Sensorelement 34, mit dem der Magnetfluß an einer für beide Magnetkreise repräsentativen Stelle gemessen wird, läßt sich vorzugsweise als Hall-Generator ausführen.

Das vom Doppelhubmagnet 10 bestätigte Wegeventil 11 ist ein an sich bekanntes Ventil für vier Wege und drei Stellungen, dessen als Stellglied dienender Steuerschieber 35 durch eine mechanische Rückstelleinrichtung 36 mit zwei entgegengesetzt zueinander wirkenden Federn 37, 38 in der gezeichneten Mittelstellung zentriert wird. Der den Anker 23 tragende Stößel 25 durchdringt das Innenjochteil 16 und liegt mit seinem Ende 39 stirnseitig am Steuerschieber 35 an.

Die Wirkungsweise eines üblichen Doppelhubmagneten ist herkömmlich bekannt und wird deshalb hier nicht näher erläutert. Bei einem 3-Stellungs-Wegeventil wird zur Auslenkung des Steuerschiebers 35 aus seiner Mittelstellung nach beiden Seiten in Arbeitsstellungen jeweils eine der Magnetspulen 26 bzw. 27 bestromt, während die andere Magnetspule unbestromt bleibt. Bei jeder Art von Auslenkung nutzen die Spulen 26, 27 die gemeinsame Flußleitscheibe 28, so daß das Sensorelement 34 unabhängig von der Richtung der Auslenkung stets den Magnetfluß in repräsentativer Form mißt. Damit läßt sich mit einem einzigen Sensorelement 34 wechselweise die Flußdichte in beiden Magnetkreisen messen und davon abhängig die eingangs genannten Vorteile einer Flußmessung im Magnetkreis für die Steuerung bzw. Regelung des Wegeventils 11 ausnutzen.

Durch die Anordnung des Sensorelements 34 in der gemeinsamen Flußleitscheibe 28 können derartige Doppelhubmagneten in verschiedener Weise betrieben werden, ohne vom Gedanken der Erfindung abzuweichen. So kann das Stellglied bei unbestromten Spulen durch eine mechanische Rückstelleinrichtung in einer Mittelstellung zentriert werden und durch abwechselnde Bestromung einer der beiden Spulen in beide Arbeitsstellungen ausgelenkt werden. Weiterhin ist es möglich, durch eine Teilbestromung beider Spulen deren entgegengesetzten Kräfte auf den Anker in einer Mittelstellung auszugleichen und zum Auslenken des Ankers die Bestromung der einen Spule zu erhöhen und die Bestromung der anderen Spule gleichzeitig zu senken. Fernerhin ist es möglich, in dem Wegeventil 11 eine Rückstelleinrichtung mit unterschiedlich starken Federn zu verwenden, so daß bei einer Auslenkung des Stellglieds aus einer Mittelstellung in einer Richtung die eine Spule gegen eine schwache Feder arbeitet, während bei der Auslenkung in Gegenrichtung die andere Spule gegen eine Differenzkraft beider Federn arbeitet.

Am Gehäuse 12 des Doppelhubmagneten 10 ist am Außenumfang des Rohrteils 32 ein Anschlußstecker 41 angebaut, in dem die Ansteuerelektronik für das Sensorelement 34 und die beiden Spulen 26, 27 einfach, kompakt und kostengünstig untergebracht werden kann.

## Patentansprüche

1. Elektromagnet zur Betätigung des Stellglieds eines Ventils, der insbesondere zur Betätigung des Steuerschiebers eines Wegeventils vorgesehen ist und der ein Gehäuse (12) aufweist, in dem ein Ankerrohr (13), das einen beweglich gelagerten Anker (23) aufnimmt, eine Spule (26), deren Erregerstrom für verschiedene Anzugskräfte und Ankerstellungen veränderbar bzw. regelbar ist, und ein Sensorelement (34) angeordnet sind, das sich außerhalb des Ankerrohrs (13) im Magnetfluß befindet und in Abhängigkeit von der magnetischen Flußdichte eine elektrische Steuergröße erzeugt, **dadurch gekennzeichnet, daß** der Elektromagnet als Doppelhubmagnet ausgebildet ist und eine zweite Spule (27) aufweist, die neben der ersten Spule (26) auf dem Ankerrohr (13) angeordnet ist, daß zwischen den beiden Spulen (26, 27) ein gemeinsames, sowohl im Magnetkreis der ersten Spule als auch im Magnetkreis der zweiten Spule liegendes Flußleitteil (28) angeordnet ist und daß das Sensorelement im Bereich des gemeinsamen Flußleitteils (28) derart positioniert ist, daß wechselweise der Magnetfluß an einer einzigen, für beide Magnetkreise repräsentativen Stelle meßbar ist.

2. Elektromagnet nach Anspruch 1, **dadurch gekennzeichnet, daß** er als Tauchanker-Magnet ausgebildet ist, dessen Ankerrohr (13) ein innen von Druckmittel beaufschlagbares Druckrohr ist.

3. Elektromagnet nach Anspruch 1 oder 2, **dadurch gekennzeichnet, daß** das Flußleitteil (28) eine Flußleitscheibe ist, die sich radial zwischen dem Ankerrohr (13) und einem außenliegenden, zylindrischen Rohrteil(32) des Gehäuses (12) erstreckt.

4. Elektromagnet nach Anspruch 3, **dadurch gekennzeichnet, daß** das Sensorelement (34) zwischen dem Außendurchmesser des Ankerrohrs (13) und dem Innendurchmesser der Flußleitscheibe (28) angeordnet ist.

5. Elektromagnet nach einem der Ansprüche 1 bis 4, **dadurch gekennzeichnet, daß** das Sensorelement (34) ein magnetfeldabhängiger Widerstand ist.

6. Elektromagnet nach einem der Ansprüche 1 bis 4, **dadurch gekennzeichnet, daß** das Sensorelement (34) ein Hall-Generator ist.

7. Elektromagnet nach einem der Ansprüche 1 bis 6, **dadurch gekennzeichnet, daß** der Anker (23) mit dem Steuerschieber (35) eines Wegeventils (11) in Wirkverbindung steht, der wenigstens drei Schaltstellungen aufweist und in einer Mittelstellung durch eine mechanische Rückstelleinrichtung (36) zentriert ist.

## Claims

1. Electromagnet for operating the actuating element of a valve, which is intended in particular for operating the control slide of a directional control valve and which has a housing (12) in which an armature tube (13) (which holds an armature (23) which is mounted such that it can be moved), a coil (26) (whose excitation current can be varied and/or controlled for different pull-in forces and armature positions) and a sensor element (34) are arranged, which is located in the magnetic flux outside the armature tube (13) and produces an electrical controlled variable as a function of the magnetic flux density, **characterized in that** the electromagnet is in the form of a double solenoid and has a second coil (27) which is arranged alongside the first coil (26) on the armature tube (13), **in that** a common flux guidance part (28), which is located both in the magnetic circuit of the first coil and in the magnetic circuit of the second coil, is arranged between the two coils (26, 27), and **in that** the sensor element is positioned in the area of the common flux guidance part (28) such that the magnetic flux can be measured alternately at a single point which is representative of both magnetic circuits.

2. Electromagnet according to Claim 1, **characterized in that** the electromagnet is in the form of a plunger-type armature magnet, whose armature tube (13) is a pressure tube to the inside of which a pressure medium can be applied.

3. Electromagnet according to Claim 1 or 2, **characterized in that** the flux guidance part (28) is a flux guidance disc which extends radially between the armature tube (13) and an external, cylindrical tubular part (32) of the housing (12).

4. Electromagnet according to Claim 3, **characterized in that** the sensor element (34) is arranged between the external diameter of the armature tube (13) and the internal diameter of the flux guidance disc (28).

5. Electromagnet according to one of Claims 1 to 4, **characterized in that** the sensor element (34) is a resistance which is dependent on the magnetic field.

6. Electromagnet according to one of Claims 1 to 4, **characterized in that** the sensor element (34) is a Hall generator.

7. Electromagnet according to one of Claims 1 to 6, **characterized in that** the armature (23) is operatively connected to the control slide (35) of a directional control valve (11) which has at least three switch positions and is centred in a central position by means of a mechanical resetting device (36).

## Revendications

1. Electroaimant pour commander l'organe d'actionnement d'une soupape destiné notamment à la commande du tiroir d'un distributeur à tiroir, comprenant un boîtier (12) logeant un tube d'induit (13) qui reçoit l'induit (23) monté mobile, une bobine (26) dont le courant d'excitation peut être modifié ou réglé pour les différentes forces d'attraction et position de l'induit ainsi qu'un élément de capteur (34) se trouvant en dehors du tube (13) de l'induit dans le flux magnétique et qui génère une grandeur de commande électrique en fonction de la densité du flux magnétique,
**caractérisé en ce que**
l'électroaimant est un électroaimant à double course et comporte ne seconde bobine (27) installée à côté de la première bobine (26) sur le tube d'induit (13), entre les deux bobines (26, 27) il est prévu une pièce conductrice de flux (28), commune, faisant partie à la fois du circuit magnétique de la première bobine et de celui de la seconde bobine, et
l'élément de capteur est positionné au niveau de la pièce conductrice de flux (28) commune de façon à pouvoir mesurer alternativement le flux magnétique en un seul endroit représentatif pour les deux circuits magnétiques.

2. Electroaimant selon la revendication 1,
**caractérisé en ce qu'**
il est réalisé comme électroaimant à induit plongeur dont le tube d'induit (13) est entouré par un tube de pression soumis au fluide sous pression.

3. Electroaimant selon la revendication 1 ou 2,
**caractérisé en ce que**
la pièce de guidage de flux (28) est un disque conducteur de flux qui s'étend radialement entre le tube d'induit (13) et une pièce tubulaire cylindrique (32) extérieure du boîtier (12).

4. Electroaimant selon la revendication 3,
**caractérisé en ce que**
l'élément de capteur (34) est installé entre le diamètre extérieur du tube d'induit (13) et le diamètre intérieur du disque conducteur de flux (28).

5. Electroaimant selon l'une des revendications 1 à 4,
**caractérisé en ce que**
l'élément de capteur (34) est une résistance dépendant du champ magnétique.

6. Electroaimant selon l'une des revendications 1 à 4,
**caractérisé en ce que**
l'élément de capteur (34) est un générateur Hall.

7. Electroaimant selon l'une des revendications 1 à 6,
**caractérisé en ce que**
l'induit (23) coopère avec le tiroir de commande (35) d'un distributeur à tiroir (11) ayant au moins trois positions de commutation, ce tiroir étant centré dans une position centrale par une installation mécanique de rappel (36).
